# EUROPÄISCHE PATENTSCHRIFT

(11) **EP 3 111 006 B1**
(45) Veröffentlichungstag und Bekanntmachung des Hinweises auf die Patenterteilung: **22.11.2017**
(21) Anmeldenummer: 15705014.7
(22) Anmeldetag: 16.02.2015
(51) Int. Cl.: D21G 3/00

(54) **PAPIERMASCHINE MIT EINER VORRICHTUNG ZUM HERAUSZIEHEN EINER SCHABERKLINGE AUS EINEM SCHABERHALTER**
PAPERMAKING MACHINE WITH A DEVICE FOR PULLING A DOCTOR BLADE OUT OF A DOCTOR HOLDER
MACHINE À PAPIER AVEC UN DISPOSITIF POUR RETIRER UNE LAME DE RACLAGE D'UN PORTE-LAME

(30) Priorität: 28.02.2014 DE 102014102679
(43) Veröffentlichungstag der Anmeldung: 04.01.2017
(73) Patentinhaber: Joh. Clouth GmbH & Co. KG, 42499 Hückeswagen (DE)
(72) Erfinder: KNOPP, Joachim, 42499 Hückeswagen (DE); BORGMANN, Axel, 42499 Hückeswagen (DE)
(74) Vertreter: Zimmermann & Partner Patentanwälte mbB
(86) Internationale Anmeldenummer: PCT/EP2015/053215
(87) Internationale Veröffentlichungsnummer: WO 2015/128215

(56) Entgegenhaltungen:
- DE-A1-102008 006 643
- DE-B4- 10 016 662
- DE-U1- 20 012 140

## Beschreibung

Die Erfindung betrifft eine Vorrichtung zum Herausziehen einer Schaberklinge aus dem Schaberhalter einer Papiermaschine.

Aus der DE 100 16 662 B4 ist bereits eine Vorrichtung zur Wartung eines eine Schaberklinge aufweisenden Schabers, der an einer Walze oder einem Zylinder einer Maschine angeordnet ist, bekannt. Diese bekannte Vorrichtung ist seitlich neben der Maschine positionierbar und umfasst eine in einem Gehäuse vorgesehene Klingen-Fördereinrichtung zum Ergreifen des einen Endes der in einem Klingenhalter des Schabers befindlichen Schaberklinge und zum Bewegen der Schaberklinge in Längsrichtung sowie eine Wickelvorrichtung. Des Weiteren ist die bekannte Vorrichtung auf einem fahrbaren Rahmen angeordnet. Das Gehäuse und die Wickelvorrichtung sind mittels einer Höhenverstelleinrichtung und einer Neigungsverstelleinrichtung positionierbar.

Aus der DE 200 12 140 U1 ist eine Vorrichtung zum Herausziehen und Reinigen einer Schaberklinge aus dem Schaberklingenhalter einer Papier- oder artverwandten Produktionsmaschine bekannt. Diese bekannte Vorrichtung weist mindestens eine Einzugsstation zum Erfassen und Bewegen der Schaberklinge, mindestes eine Reinigungsstation für die Schaberklinge und ein Klingenmagazin zum Zusammenrollen der Schaberklinge auf. Die Einzugsstation enthält zwei sich gegenläufig drehende Räder, zwischen denen die Schaberklinge einklemmbar ist. Die sich gegenläufig drehenden Räder werden von einem Motor angetrieben. Bei dieser bekannten Vorrichtung wird zum Entfernen der Schaberklinge aus der Papier- oder artverwandten Produktionsmaschine das vordere Ende der zu entfernenden Schaberklinge in eine Führung eingeschoben und nach dem Durchtritt durch die Führung von der genannten Einzugsstation erfasst.

Bei diesen bekannten Vorrichtungen ist es notwendig, dass eine Bedienperson von Hand oder mittels eines Werkzeuges die im Schaberhalter befindliche Schaberklinge ergreift und so weit herauszieht, dass sie das vordere Ende der Schaberklinge in die genannte Führung einschieben kann, so dass die Schaberklinge nach dem Durchtritt durch die Führung von der Einzugsstation erfasst werden kann. Erfolgt dieses von einer Bedienperson durchgeführte Ergreifen und Herausziehen des vorderen Endes der Schaberklinge während des laufenden Betriebes der Maschine, dann besteht während dieses Ergreifens und Herausziehens des vorderen Endes der Schaberklinge eine erhebliche Verletzungsgefahr für die Bedienperson. Ein weiterer Nachteil besteht darin, dass zwischen der jeweiligen Maschine und der genannten Führung ein vergleichsweise großer Abstand bestehen muss, über welchen die Bedienperson das vordere Ende der Schaberklinge ziehen muss.

Die Aufgabe der Erfindung besteht darin, eine Vorrichtung zum Herausziehen einer Schaberklinge aus dem Schaberhalter einer Papiermaschine anzugeben, bei der die oben genannten Nachteile nicht auftreten.

Diese Aufgabe wird durch eine Papiermaschine mit den im Anspruch 1 angegebenen Merkmalen gelöst. Vorteilhafte Ausgestaltungen und Weiterbildungen der Erfindung sind in den abhängigen Ansprüchen angegeben.

Die Vorteile der Erfindung bestehen insbesondere darin, dass das vordere Ende einer aus dem Schaberhalter einer Papiermaschine herauszuziehenden Schaberklinge nicht von einer Bedienperson aus dem Schaberhalter herausgezogen werden muss, sondern aufgrund der Verwendung eines an der Deckplatte des Schaberhalters befestigten Deckplattenverlängerungsbauteils, an dessen Vorderseite das aus dem Deckplattenverlängerungsbauteils nach vorne herausragende vordere Ende der Schaberklinge bereitsteht, das vordere Ende der Schaberklinge zum Zwecke des Herausziehens bereitgestellt bekommt. Zum Ergreifen dieses vorderen Endes der Schaberklinge führt die Bedienperson das Gehäuse der Auszugsvorrichtung derart an das Deckplattenverlängerungsbauteil heran, dass das vordere Ende der herauszuziehenden Schaberklinge durch die Lippen der Führung bis in den Bereich der Einzugsrollen hineinreicht. Diese Einzugsrollen klemmen dann das vordere Ende der herauszuziehenden Schaberklinge ein und ziehen die Schaberklinge aufgrund ihres Antriebs vollständig aus dem Schaberhalter heraus, so dass eine Wartung oder ein Ersatz der herausgezogenen Schaberklinge erfolgen kann. Demnach erfolgt das Herausziehen der Schaberklinge aus dem Schaberhalter, ohne dass eine Bedienperson von Hand oder mittels eines Greifwerkzeuges das vordere Ende der Schaberklinge erfassen und bis in den Bereich der Auszugsvorrichtung ziehen muss. Die Auszugsvorrichtung kann in unmittelbarer Nähe der Papiermaschine positioniert sein, um dort das ohne händisches Zutun bereitgestellte vordere Ende der Schaberklinge erfassen zu können.

Weitere vorteilhafte Eigenschaften der Erfindung ergeben sich aus deren nachfolgender beispielhafter Erläuterung anhand der Figuren. Es zeigt
- Figur 1: eine Skizze zur Veranschaulichung eines ersten Ausführungsbeispiels für eine Vorrichtung gemäß der Erfindung,
- Figur 2: eine Skizze zur Veranschaulichung eines zweiten Ausführungsbeispiels für eine Vorrichtung gemäß der Erfindung,
- Figur 3: eine Skizze zur Veranschaulichung eines dritten Ausführungsbeispiels für eine Vorrichtung gemäß der Erfindung,
- Figur 4: eine Skizze zur Veranschaulichung eines vierten Ausführungsbeispiels für eine Vorrichtung gemäß der Erfindung,
- Figur 5: eine Skizze zur Veranschaulichung eines fünften Ausführungsbeispiels für eine Vorrichtung gemäß der Erfindung und
- Figur 6: eine Skizze zur Veranschaulichung eines sechsten Ausführungsbeispiels für eine Vorrichtung gemäß der Erfindung.

Die Figur 1 zeigt eine Skizze zur Veranschaulichung eines ersten Ausführungsbeispiels für eine Vorrichtung gemäß der Erfindung. Die dargestellte Vorrichtung weist eine Produktionsmaschine 4 auf, bei der es sich um eine Papiermaschine handelt. Innerhalb dieser Papiermaschine ist eine Walze vorgesehen, die sich im Betrieb dreht. Zur Reinigung dieser Walze während des Betriebes ist eine in einem Schaberhalter angeordnete und an die Walze angedrückte Schaberklinge vorgesehen. Der Schaberhalter weist eine Deckplatte 2 und an der Deckplatte 2 befestigte Haltefinger 3 auf. Die Schaberklinge 1 ist zwischen der Deckplatte 2 und den Haltefingern 3 gelagert.

Die Schaberklinge unterliegt im Laufe des Betriebes der Maschine einer Abnutzung und Verschmutzungen. Deshalb besteht die Notwendigkeit, diese Schaberklinge zu Reinigungszwecken aus der Maschine herauszuziehen oder durch eine neue Schaberklinge zu ersetzen. Zu diesem Zweck wird die Schaberklinge von der Walzenoberfläche abgehoben, so dass nach diesem Abheben ein Herausziehen der Schaberklinge aus dem Schaberhalter erfolgen kann. Dieses Herausziehen der Schaberklinge erfolgt in Richtung des in der Figur 1 gezeigten Pfeiles 12, der die Auszugsrichtung symbolisiert.

Um dieses Herausziehen der Schaberklinge 1 aus dem Schaberhalter zu vereinfachen, ist auf der Deckplatte 2 des Schaberhalters ein Deckplattenverlängerungsbauteil 10 befestigt. Beispielsweise handelt es sich bei diesem Deckplattenverlängerungsbauteil 10 um eine Verlängerungsplatte. Die Länge dieses Deckplattenverlängerungsbauteils 10 ist bei dem in der Figur 1 gezeigten Ausführungsbeispiel so gewählt, dass das in Auszugsrichtung vordere Ende des Deckplattenverlängerungsbauteils 10 aus der Papiermaschine 4 nach vorne herausragt, d. h. außerhalb der Vorderwand 4a der Papiermaschine 4 positioniert ist.

An der Unterseite dieses Deckplattenverlängerungsbauteils 10 ist eine Schaberklingenführung 11 befestigt, durch welche die Schaberklinge 1 geführt ist. Bei dieser Schaberklingenführung handelt es sich beispielsweise um eine Schaberklingenführungsnut.

Die Länge der Schaberklinge 1 ist derart gewählt, dass das in Auszugsrichtung vordere Ende der Schaberklinge 1 das vordere Ende des Deckplattenverlängerungsbauteils 10 übersteht.

Zum Herausziehen der Schaberklinge 1 aus dem Schaberhalter wird eine Auszugsvorrichtung 5 in unmittelbarer Nähe der Papiermaschine 4 positioniert.

Die Auszugsvorrichtung 5 weist ein Gehäuse 6 auf, innerhalb dessen zwei gegenläufig antreibbare Einzugsrollen 8 und 9 vorgesehen sind. Diese Einzugsrollen 8 und 9 sind zu einem Ergreifen und einem anschließenden Weitertransport der Schaberklinge 1 zum Zweck von deren Herausziehen aus dem Schaberhalter ausgebildet.

Das Positionieren der Auszugsvorrichtung 5 in unmittelbarer Nähe der Papiermaschine 4 erfolgt beim gezeigten Ausführungsbeispiel derart, dass eine der an der Außenseite des Gehäuses 6 der Auszugsvorrichtung 5 vorgesehenen Lippen 7a und 7b, die eine Eingangsführung 7 für die Schaberklinge 1 bilden, unmittelbar am vorderen Endbereich des Deckplattenverlängerungsbauteils 10 anliegt. Des Weiteren erfolgt das Positionieren derart, dass das vordere Ende der Schaberklinge 1 durch die Lippen 7a und 7b hindurchgeführt ist und zwischen den Einzugsrollen 8 und 9 positioniert ist.

Nach dieser Positionierung der Auszugsvorrichtung 5 erfolgt durch einen Antrieb der Einzugsrollen 8 und 9 zunächst ein Ergreifen bzw. Festklemmen des vorderen Endbereiches der Schaberklinge 1 zwischen den Einzugsrollen 8 und 9 und dann ein Weitertransport der Schaberklinge 1 in Richtung des in der Figur 1 gezeigten Pfeiles 12. Die in der Figur 1 gestrichelten Linien veranschaulichen den Weitertransport der Schaberklinge bei deren Herausziehen aus dem Schaberhalter.

Die auf diese Weise weiter transportierte Schaberklinge 1 tritt durch eine weitere Öffnung des Gehäuses 6 aus dem Gehäuse 6 aus und kann im Außenbereich des Gehäuses 6 weiter verarbeitet werden, beispielsweise gereinigt werden oder auch zum Zwecke einer Entsorgung zerkleinert werden.

Bei der beschriebenen Vorrichtung entfällt die Notwendigkeit, dass eine Bedienperson das vordere Ende der aus dem Schaberhalter zu entfernenden Schaberklinge mit den Händen oder mittels einer in den Händen gehaltenen Zange, etc., erfasst und dann die Schaberklinge unter Einsatz von Körperkraft händisch so weit aus dem Schaberhalter herauszieht, dass deren vorderes Ende wiederum händisch in das Gehäuse der Auszugsvorrichtung so weit eingeführt werden kann, dass das vordere Ende der Schaberklinge von den Einzugsrollen erfasst wird.

Dieser Vorteil der Erfindung wird dadurch erzielt, dass aufgrund einer Verwendung eines auf der Deckplatte 2 des Schaberhalters befestigten Deckplattenverlängerungsbauteils 10, welches die Vorderseite 4a der Papiermaschine nach außen überragt, das vordere Ende der Schaberklinge im Außenbereich der Papiermaschine frei zugänglich bereitgestellt wird. Die Schaberklinge ist im Vergleich zum Stand der Technik verlängert ausgebildet. Das vordere Ende der Schaberklinge übersteht das vordere Ende des Deckplattenverlängerungsbauteils 10, so dass dieses vordere Ende der Schaberklinge 1 durch ein Positionieren einer Auszugsvorrichtung 5 derart, dass das vordere Ende der Schaberklinge 1 durch am Gehäuse 6 der Auszugsvorrichtung 5 vorgesehene Lippen 7a, 7b hindurchgeführt und zwischen den beiden Einzugsrollen 8, 9 der Auszugsvorrichtung 5 positioniert ist, sicher ergriffen werden kann, so dass die Schaberklinge mittels der Einzugsrollen 8, 9 weiter transportiert werden kann.

Bei diesem Vorgehen tritt keine Gefährdung einer Bedienperson auf. Des Weiteren kann die Auszugsvorrichtung 5 in unmittelbarer Nähe der Papiermaschine positioniert werden, wodurch Platz eingespart wird.

Nachfolgend werden anhand der Figuren 2 - 6 weitere Ausführungsbeispiele für eine Vorrichtung gemäß der Erfindung erläutert. Bei allen diesen weiteren Ausführungsbeispielen ist ebenso wie bei dem in der Figur 1 gezeigten ersten Ausführungsbeispiel auf der Deckplatte 2 des Schaberhalters ein Deckplattenverlängerungsbauteil 10 befestigt. Des Weiteren sind bei allen diesen weiteren Ausführungsbeispielen an der Deckplatte 2 Haltefinger 3 befestigt, wobei die Schaberklinge 1 zwischen der Deckplatte 2 und den Haltefingern 3 gelagert ist. Ferner ist auch bei allen weiteren Ausführungsbeispielen an der Unterseite des Deckplattenverlängerungsbauteils 10 eine Schaberklingenführung 11 befestigt.

Bei dem in der Figur 2 gezeigten zweiten Ausführungsbeispiel ist in weiterer Übereinstimmung mit dem in der Figur 1 gezeigten ersten Ausführungsbeispiel die Länge des Deckplattenverlängerungsbauteils 10 so gewählt, dass das in Auszugsrichtung vordere Ende des Deckplattenverlängerungsbauteils 10 aus der Papiermaschine 4 nach vorne herausragt, d. h. außerhalb der Vorderwand 4a der Papiermaschine 4 positioniert ist. Des Weiteren ist auch bei dem in der Figur 2 gezeigten zweiten Ausführungsbeispiel die Länge der Schaberklinge 1 derart gewählt, dass das in Auszugsrichtung vordere Ende der Schaberklinge 1 das vordere Ende des Deckplattenverlängerungsbauteils 10 übersteht.

Zum Herausziehen der Schaberklinge 1 aus dem Schaberhalter wird auch bei dem in der Figur 2 gezeigten zweiten Ausführungsbeispiel eine Auszugsvorrichtung 5, welche ein Gehäuse 6, eine Lippen 7a und 7b aufweisende Eingangsführung 7 und Einzugsrollen 8, 9 aufweist, in unmittelbarer Nähe der Papiermaschine 4 positioniert.

Das Positionieren der Auszugsvorrichtung in unmittelbarer Nähe der Papiermaschine 4 erfolgt bei dem in der Figur 2 gezeigten zweiten Ausführungsbeispiel im Unterschied zu dem in der Figur 1 gezeigten ersten Ausführungsbeispiel derart, dass sowohl der in Auszugsrichtung vordere Endbereich des Deckplattenverlängerungsbauteils 10 als auch der in Auszugsrichtung vordere Endbereich der Schaberklinge 1 durch die Lippen 7a und 7b geführt wird und der vordere Endbereich der Schaberklinge 1 des Weiteren zwischen den Eingangsrollen 8, 9 positioniert wird.
Bei diesem zweiten Ausführungsbeispiel ist der Abstand zwischen der Papiermaschine 4 und der Auszugsvorrichtung 5 weiter reduziert, so dass auch der Platzbedarf der Gesamtvorrichtung weiter reduziert ist.

Das in der Figur 3 gezeigte dritte Ausführungsbeispiel unterscheidet sich von den in den Figuren 1 und 2 gezeigten Ausführungsbeispielen dadurch, dass bei diesem dritten Ausführungsbeispiel die Länge des Deckplattenverlängerungsbauteils 10 derart gewählt ist, dass dessen vorderes Ende mit der Vorderwand 4a der Papiermaschine 4 bündig abschließt. Des Weiteren wird bei diesem dritten Ausführungsbeispiel beim Positionieren der Auszugsvorrichtung 5 lediglich die Schaberklinge 1 durch die Lippen 7a und 7b der Eingangsführung 7 hindurchgeführt, so dass deren in Auszugsrichtung vorderes Ende zwischen den Einzugsrollen 8, 9 positioniert ist. Ferner erfolgt bei diesem dritten Ausführungsbeispiel das Positionieren der Auszugsvorrichtung 5 derart, dass die Lippe 7a am vorderen Ende des Deckplattenverlängerungsbauteils 10 anliegt und sich dort abstützt.

Das in der Figur 4 gezeigte vierte Ausführungsbeispiel unterscheidet sich von dem in der Figur 3 gezeigten dritten Ausführungsbeispiel dadurch, dass bei diesem vierten Ausführungsbeispiel die Länge des Deckplattenverlängerungsbauteils 10 derart gewählt ist, dass deren vorderes Ende innerhalb der Papiermaschine 4, d. h. in Auszugsrichtung vor der Vorderwand 4a der Papiermaschine 4 endet.

Bei diesem vierten Ausführungsbeispiel wird beim Positionieren der Auszugsvorrichtung 5 lediglich die Schaberklinge 1 durch die Lippen 7a und 7b der Eingangsführung 7 hindurchgeführt, so dass deren in Auszugsrichtung vorderes Ende zwischen den Einzugsrollen 8, 9, positioniert ist.

Das in der Figur 5 gezeigte fünfte Ausführungsbeispiel unterscheidet sich von dem in der Figur 4 gezeigten vierten Ausführungsbeispiel dadurch, dass die Länge des Deckplattenverlängerungsbauteils 10 derart gewählt ist, dass das vordere Ende des Deckplattenverlängerungsbauteils 10 bündig mit der Vorderwand 4a der Papiermaschine 4 abschließt. Des Weiteren unterscheidet sich das in der Figur 5 gezeigte fünfte Ausführungsbeispiel von dem in der Figur 4 gezeigten vierten Ausführungsbeispiel dadurch, dass die Auszugsvorrichtung 5 derart an der Papiermaschine 4 positioniert wurde, dass die Lippen 7a und 7b in die Papiermaschine 4 hineinreichen und sowohl das vordere Ende des Deckplattenverlängerungsbauteils 10 als auch das vordere Ende der Schaberklinge 1 von den Lippen 7a und 7b umschlossen sind.

Das in der Figur 6 gezeigte sechste Ausführungsbeispiel unterscheidet sich von dem in der Figur 5 gezeigten fünften Ausführungsbeispiel dadurch, dass die Länge des Deckplattenverlängerungsbauteils 10 derart gewählt ist, dass das vordere Ende des Deckplattenverlängerungsbauteils 10 innerhalb der Papiermaschine 4, d. h. in Auszugsrichtung vor der Vorderwand 4a der Papiermaschine 4 endet. Des Weiteren unterscheidet sich das in der Figur 6 gezeigte sechste Ausführungsbeispiel von dem in der Figur 5 gezeigten fünften Ausführungsbeispiel dadurch, dass die Auszugsvorrichtung 5 derart an der Papiermaschine 4 positioniert wurde, dass eine der in die Papiermaschine 4 hineinreichenden Lippen, nämlich die Lippe 7a, am vorderen Ende des Deckplattenverlängerungsbauteils 10 anliegt und sich dort abstützt. Ferner ist bei diesem sechsten Ausführungsbeispiel nur das in Auszugsrichtung vordere Ende der Schaberklinge 1 durch die Lippen 7a und 7b hindurchgeführt und zwischen den Einzugsrollen 8, 9 positioniert.

Vorstehend wurden anhand von Ausführungsbeispielen Vorrichtungen zum Herausziehen einer Schaberklinge aus dem Schaberhalter einer Papiermaschine beschrieben. Diese Vorrichtungen können auch durch Umkehr der Drehrichtung der Einzugsrollen zum Einziehen einer Schaberklinge in den Schaberhalter einer Papiermaschine verwendet werden.

Die Auszugsvorrichtung 5 kann während der Durchführung ihrer Aufgaben von einer Bedienperson in der Hand gehalten werden oder auf einem Ständer befestigt sein oder am Rahmen der jeweiligen Papiermaschine befestigt sein.

### Bezugszeichenliste

- 1: Schaberklinge
- 2: Deckplatte
- 3: Haltefinger
- 4: Papiermaschine
- 4a: Vorderwand der Papiermaschine
- 5: Auszugsvorrichtung
- 6: Gehäuse
- 7: Eingangsführung
- 7a: Lippe
- 7b: Lippe
- 8: Einzugsrolle
- 9: Einzugsrolle
- 10: Deckplattenverlängerungsbauteil
- 11: Schaberklingenführung
- 12: Pfeil, Auszugsrichtung

## Patentansprüche

1. Papiermaschine mit einer in einem Schaberhalter angeordneten Schaberklinge (1) und einer der Papiermaschine benachbarten, ein Gehäuse aufweisenden Auszugsvorrichtung (5) zum Herausziehen der Schaberklinge aus dem Schaberhalter, welche eine an der Außenseite des Gehäuses (6) vorgesehene, Lippen (7a,7b) aufweisende Eingangsführung (7) und innerhalb des Gehäuses zwei gegenläufig antreibbare Einzugsrollen (8,9) aufweist, die zum Ergreifen und Transportieren der Schaberklinge vorgesehen sind, **dadurch gekennzeichnet, dass**
- der Schaberhalter eine Deckplatte (2) und an der Deckplatte befestigte Haltefinger (3) aufweist und die Schaberklinge zwischen der Deckplatte und den Haltefingern gelagert ist,
- an der Deckplatte (2) des Schaberhalters ein Deckplattenverlängerungsbauteil (10) befestigt ist,
- das in Auszugsrichtung (12) vordere Ende der Schaberklinge (1) das in Auszugsrichtung (12) vordere Ende des Deckplattenverlängerungsbauteils (10) nach vorne übersteht und
- das Gehäuse (6) der Auszugsvorrichtung (5) derart an das Deckplattenverlängerungsbauteil (10) heranführbar ist, dass das das Deckplattenverlängerungsbauteil (10) in Auszugsrichtung (12) nach vorne überstehende vordere Ende der Schaberklinge (1) durch die Lippen (7a,7b) der Eingangsführung(7) hindurchgeführt ist und bis in den Bereich zwischen den Einzugsrollen (8,9) reicht.

2. Papiermaschine nach Anspruch 1, **dadurch gekennzeichnet, dass** das Gehäuse (6) der Auszugsvorrichtung (5) derart an das Deckplattenverlängerungsbauteil (10) heranführbar ist, dass das vordere Ende des Deckplattenverlängerungsbauteils (10) und das vordere Ende (1) der Schaberklinge durch die Lippen (7a,7b) der Eingangsführung (7) des Gehäuses (6) geführt sind.

3. Papiermaschine nach Anspruch 1 oder 2, **dadurch gekennzeichnet, dass** das Deckplattenverlängerungsbauteil (10) eine an seiner Unterseite vorgesehene Schaberklingenführung (11) aufweist.

## Claims

1. Papermaking machine with a doctor blade (1) arranged in a doctor holder and an extracting device (5), which is adjacent to the paper-making machine and comprises a housing, for withdrawing the doctor blade from the doctor holder, which device comprises an inlet guide (7), which is provided at the outer side of the housing (6) and has lips (7a, 7b), and within the housing two intake rollers (8, 9), which are drivable in opposite sense and which are provided for gripping and transporting the doctor blade,
**characterised in that**
- the doctor holder comprises a cover plate (2) and holding fingers (3) secured to the cover plate and the doctor blade is mounted between the cover plate and the holding fingers,
- a cover plate extension component (10) is secured to the cover plate (2) of the doctor holder,
- the end of the doctor blade (1) at the front in extraction direction (12) protrudes forwardly beyond the end of the cover plate extension component (10) at the front in extraction direction (12) and
- the housing (6) of the extraction device (5) can be led up to the cover plate extension component (10) in such a way that the front end of the doctor blade (1) protruding forwardly beyond the cover plate extension component (10) in extraction direction (12) is guided through the lips (7a, 7b) of the inlet guide (7) and extends into the region between the intake rollers (8, 9).

2. Papermaking machine according to claim 1, **characterised in that** the housing (6) of the extraction device (5) can be led up to the cover plate extension component (10) in such a way that the front end of the cover plate extension component (10) and the front end (1) of the doctor blade are guided through the lips (7a, 7b) of the inlet guide (7) of the housing (6).

3. Papermaking machine according to claim 1 or 2, **characterised in that** the cover plate extension component (10) has a doctor blade guide (11) provided at its underside.

## Revendications

1. Machine à papier avec une lame de racloir (1) agencée dans un support de racloir et un dispositif d'extraction (5) présentant un boîtier, contigu à la machine à papier pour l'extraction de la lame de racloir du support de racloir qui présente un guidage d'entrée (7) présentant des lèvres (7a, 7b), prévu sur le côté extérieur du boîtier (6) et dans le boîtier deux rouleaux d'alimentation (8, 9) entraînables en sens contraire qui sont prévus pour la saisie et le transport de la lame de racloir,
**caractérisée en ce que**
- le support de racloir présente une plaque de recouvrement (2) et des doigts de retenue (3) fixés sur la plaque de recouvrement et la lame de racloir est logée entre la plaque de recouvrement et les doigts de retenue,
- un composant de prolongement de plaque de recouvrement (10) est fixé sur la plaque de recouvrement (2) du support de racloir,
- l'extrémité avant dans le sens d'extraction (12) de la lame de racloir (1) dépasse de l'extrémité avant dans le sens d'extraction du composant de prolongement de plaque de recouvrement (10) vers l'avant et
- le boîtier (6) du dispositif d'extraction (5) peut être amené sur le composant de prolongement de plaque de recouvrement (10) de telle manière que l'extrémité avant dépassant vers l'avant dans le sens d'extraction (12) du composant de prolongement de plaque de recouvrement (10) de la lame de racloir (1) soit guidée au travers des lèvres (7a, 7b) du guidage d'entrée (7) et parvienne jusque dans la zone entre les rouleaux d'alimentation (8, 9).

2. Machine à papier selon la revendication 1, **caractérisée en ce que** le boîtier (6) du dispositif d'extraction (5) peut être amené sur le composant de prolongement de plaque de recouvrement (10) de telle manière que l'extrémité avant du composant de prolongement de plaque de recouvrement (10) et l'extrémité avant (1) de la lame de racloir soient guidées au travers des lèvres (7a, 7b) du guidage d'entrée (7) du boîtier (6).

3. Machine à papier selon la revendication 1 ou 2, **caractérisée en ce que** le composant de prolongement de plaque de recouvrement (10) présente un guidage de lame de racloir (11) prévu sur son côté inférieur.
